# EUROPÄISCHE PATENTANMELDUNG

(11) **EP 1 857 596 A2**
(43) Veröffentlichungstag der Anmeldung: **21.11.2007**
(21) Anmeldenummer: 07005878.9
(22) Anmeldetag: 22.03.2007
(51) Int. Cl.: E02B 7/20, F15B 15/14

(54) **Lagervorrichtung zum Lagern eines horizontal angeordneten Hydraulik- und/oder Pneumatikzylinders**

(30) Priorität: 19.05.2006 DE 202006008143 U
(71) Anmelder: Aug. Prien Bauunternehmung (GmbH & Co. KG), 21079 Hamburg (DE); Kraeft GmbH Systemtechnik, 27568 Bremerhaven (DE); Heinrich Rönner GmbH, 23966 Wismar (DE)
(72) Erfinder: Erdmann, Heinz-Joachim, Dipl.-Ing., 21224 Rosengarten (DE); Nickchen, Erhard, 23966 Wismar (DE); von der Osten, Horst, 27632 Padingbüttel (DE)
(74) Vertreter: Raffay & Fleck

(57) **Zusammenfassung**

Insbesondere, wenn horizontal angeordnete und wirkende Hydraulik- und/oder Pneumatikzylinder einerseits aufgrund beispielsweise eines erforderlichen großen Hubweges lange Baulänge aufweisen, andererseits aber aufgrund vergleichsweise geringer aufzubringender Druck- bzw. Zugkräfte vergleichsweise kleine Durchmesser aufweisen können, neigen solche Zylinder aufgrund der auf sie einwirkenden Schwerkraft sowie unter Last zur Durchbiegung. In der Praxis sind dadurch solchen Zylindern in ihrem Durchmesser Untergrenzen vorgegeben, die die für die aufzubringende Druck- bzw. Zugkraft ansonsten erforderliche Untergrenze deutlich übersteigen. Mit anderen Worten müssen in solchen Fällen die Hydraulik- und/oder Pneumatikzylinder überdimensioniert ausgelegt werden, was zu erhöhten Kosten führt. Neben den erhöhten Kosten muss ein erhöhtes Gewicht der überdimensioniert ausgelegten Zylinder in Kauf genommen werden wie auch eine für den Betrieb erforderliche höhere benötigte Ölmenge im Fall von Hydraulikzylindern. Auch die letztgenannten Aspekte wirken sich schließlich kostensteigernd aus.

Um hier Abhilfe zu schaffen, wird mit der Erfindung eine Lagervorrichtung zum Lagern eines horizontal angeordneten Hydraulik- und/oder Pneumatikzylinders vorgeschlagen in Form einer sich über im wesentlichen die gesamte Länge des Zylinders erstreckenden, in ihrer Breite im wesentlichen der Breite des Zylinders entsprechenden, einen Auflageboden und zwei Seitenwände aufweisenden, biegsteifen Lagerwanne (2), die wenigstens an ihren beiden Längsenden Pufferauflagen (5) zum abgepufferten Auflagern des Zylinders aufweist.

## Beschreibung

Die Erfindung betrifft eine Lagervorrichtung zum Lagern eines horizontal angeordneten Hydraulik- und/oder Pneumatikzylinders. Sie betrifft ferner eine Kombination aus einer solchen Lagervorrichtung und einem horizontal angeordneten Hydraulik- und/oder Pneumatikzylinder. Schließlich betrifft sie ein horizontal verfahrbares Schleusentor, welches zum Verfahren desselben einen in einer solchen Lagervorrichtung gelagerten, horizontal angeordneten Hydraulik- und/oder Pneumatikzylinder enthält.

Insbesondere, wenn horizontal angeordnete und wirkende Hydraulik- und/oder Pneumatikzylinder einerseits aufgrund beispielsweise eines erforderlichen großen Hubweges lange Baulänge aufweisen, andererseits aber aufgrund vergleichsweise geringer aufzubringender Druck- bzw. Zugkräfte vergleichsweise kleine Durchmesser aufweisen können, neigen solche Zylinder aufgrund der auf sie einwirkenden Schwerkraft sowie unter Last zur Durchbiegung. In der Praxis sind dadurch solchen Zylindern in ihrem Durchmesser Untergrenzen vorgegeben, die die für die aufzubringende Druck- bzw. Zugkraft ansonsten erforderliche Untergrenze deutlich übersteigen. Mit anderen Worten müssen in solchen Fällen die Hydraulik- und/oder Pneumatikzylinder überdimensioniert ausgelegt werden, was zu erhöhten Kosten führt. Neben den erhöhten Kosten muss ein erhöhtes Gewicht der überdimensioniert ausgelegten Zylinder in Kauf genommen werden wie auch eine für den Betrieb erforderliche höhere benötigte Ölmenge im Fall von Hydraulikzylindern. Auch die letztgenannten Aspekte wirken sich schließlich kostensteigernd aus.

Aufgabe der Erfindung ist es daher, hier Abhilfe zu schaffen.

Die Lösung dieser Aufgabe ist erfindungsgemäß eine Lagervorrichtung zum Lagern eines horizontal angeordneten Hydraulik- und/oder Pneumatikzylinders mit den Merkmalen des Anspruchs 1.

Erfindungsgemäß ist diese Lagervorrichtung gebildet durch eine sich über im wesentlichen die gesamte Länge des Zylinders, genauer des Zylinderteils ohne den Kolben, erstreckende, in ihrer Breite im wesentlichen der Breite des Zylinders entsprechende, einen Auflageboden und zwei Seitenwände aufweisende, biegesteife Lagerwanne, die mindestens an ihren beiden Längsenden Pufferauflagen zur abgepufferten Auflage eines Zylinders aufweist. Diese Lagervorrichtung unterstützt den horizontal angeordneten Hydraulik- und/oder Pneumatikzylinder in einer solchen Weise, dass er keine aufgrund des Eigengewichts hervorgerufene Durchbiegung mehr erfährt. Die Pufferauflagen zumindest den Enden der Lagerwanne dienen einer sicheren Auflage und zugleich als reibungsminderndes Mittel, für den Fall, dass es zwischen der Lagervorrichtung und dem Zylinder zu Verschiebungen kommen sollte. Es ist von Vorteil, wenn sich die Pufferauflagen über einen möglichst weiten Abschnitt der Lagerwanne erstrecken, um dem in der Lagervorrichtung gelagerten Hydraulik- und/oder Pneumatikzylinder eine bestmögliche, durchbiegungsfreie Lagerung zu verschaffen.

Mit der erfindungsgemäßen Lagervorrichtung können aufgrund der Gefahr von Durchbiegung ansonsten stärker auszulegende Hydraulik- und/oder Pneumatikzylinder geringer dimensioniert ausgelegt werden mit entsprechenden Einsparungen in den Herstellungs- bzw. Beschaffungskosten, in dem im Zusammenhang mit der restlichen Konstruktion zu berücksichtigenden Gewicht und im Betrieb (z.B. aufgrund einer geringeren erforderlichen Ölmenge zum Betreiben eines entsprechenden Hydraulikzylinders). Ferner ergibt sich eine geringere Belastung der in dem Zylinder angeordneten Dichtungen mit dem Vorteil längerer Standzeiten bzw. höherer Lebensdauern dieser Elemente.

Die Pufferauflagen bestehen vorzugsweise aus einem Kunststoff, der insbesondere bevorzugt reibungsarm ist (Anspruch 2). Die Lagerwanne hingegen ist bevorzugt aus einem Metall, insbesondere vorzugsweise aus Stahl, gebildet (Anspruch 3).

Für solche horizontal gelagerten Hydraulik- und/oder Pneumatikzylinder, die aufgrund konstruktiver Vorgaben in einem mittleren Abschnitt kardanisch gelagert werden müssen, ist eine Lagervorrichtung mit den Merkmalen des Anspruches 4 von Vorteil. Demnach wird die kardanische Aufhängung an der Lagervorrichtung vorgesehen, wobei in dem Punkt dieser kardanischen Auflagerung eine Einrichtung vorgesehen ist, mittels derer der Zylinder in der Lagerwanne eingespannt werden kann.

Die erfindungsgemäße Lagervorrichtung stellt eine einfache aber hocheffiziente und insbesondere kostensparende Lösung dar, die es erlaubt, die Auslegung von Hydraulik- und/oder Pneumatikzylindern insbesondere dann zu verringern, wenn diese eine vergleichsweise große Baulänge aufweisen müssen, z.B. um lange Hubwege bewerkstelligen zu können.

Weiterhin wird im Rahmen der Erfindung eine Kombination aus einem Hydraulik- und/oder Pneumatikzylinder mit einer wie oben beschriebenen Lagervorrichtung angegeben (vgl. Anspruch 5). Schließlich ist als ein bevorzugter Anwendungsfall einer erfindungsgemäßen Lagervorrichtung in der Integration einer Kombination aus einem horizontal angeordneten Hydraulik- und/oder Pneumatikzylinder und der oben beschriebenen Lagervorrichtung in einen horizontal verfahrbaren Schleusentor angegeben, wobei der Hydraulik- und/oder Pneumatikzylinder das Verfahren des Schleusentores besorgt (Anspruch 6). In diesem Fall ist der Hydraulik- und/oder Pneumatikzylinder vorzugsweise ein doppelt wirkender, um sowohl ein Schließen als auch ein Öffnen des Schleusentores aktiv zu betreiben.

Weitere Vorteile und Merkmale der Erfindung ergeben sich aus der nachfolgenden Beschreibung eines Ausführungsbeispieles anhand der beigefügten Figuren. Dabei zeigen:
- Fig. 1: eine Seitenansicht einer erfindungsgemäßen Lagervorrichtung;
- Fig. 2: eine Draufsicht auf die Lagervorrichtung aus Fig. 1;
- Fig. 3a: eine Schnittdarstellung entlang der Schnittlinie A-A in Fig. 1 mit in der Lagervorrichtung angeordnetem Hydraulikzylinder;

- Fig. 3b: eine Schnittdarstellung entlang der Schnittlinie B-B in Fig. 1 mit in der Lagervorrichtung angeordnetem Hydraulikzylinder; und
- Fig. 4: ein mit einem horizontal angeordneten Hydraulikzylinder versehenes Schleusentor als mögliche Anwendung einer erfindungsgemäßen Vorrichtung.

Die in den Figuren gezeigte und nachfolgend beschriebene Lagervorrichtung stellt lediglich eine mögliche Ausführungsvariante der beanspruchten Erfindung dar und beschränkt den Umfang der Ansprüche nicht. In den Figuren sind gleiche Elemente mit gleichen Bezugszeichen versehen.

In den Figuren ist eine erfindungsgemäße Lagervorrichtung allgemein mit 1 bezeichnet. Sie enthält als wesentlichen Bestandteil eine Lagerwanne 2, die nach Art eines U-Profils aufgebaut ist mit einem Auflageboden 3 und zwei senkrecht zu dem Auflageboden 3 verlaufenden Seitenwänden 4. Die Seitenwände 4 sind in Richtung der Längsenden der Lagerwanne 2 abgeschrägt mit in Richtung der Längsenden niedriger werdender Wandhöhe. Die Lagerwanne 3 ist in diesem Ausführungsbeispiel aus einem Stahl gefertigt und erstreckt sich über eine Länge, die im wesentlichen der Baulänge des in ihr aufzunehmenden Zylinders (Pneumatikzylinder und/oder Hydraulikzylinder) entspricht. Sie nimmt lediglich den Zylinderabschnitt auf, der Kolben wird in der Vorrichtung nicht aufgenommen.

An den Längsenden der Lagerwanne 2 enthält die Lagervorrichtung 1 Pufferauflagen 5, die in diesem Ausführungsbeispiel aus einem Kunststoff gebildet sind. Diese Pufferauflagen dienen einer verletzungsfreien, reibungsarmen und abgepufferten Auflage der Enden des in der Lagervorrichtung 1 aufgenommenen Hydraulikzylinders 10.

In einem mittleren Abschnitt enthält die Lagervorrichtung 1 eine kardanische Aufhängung 6, über welche sie kardanisch gelagert an einer entsprechenden Haltestruktur aufgehängt werden kann. Der Zylinder 10 ist in diesem Bereich in der Lagerwanne 2 zwischen den Seitenwänden 4 fixiert.

Die gezeigte Lagervorrichtung 1 gewährt einem in ihr aufgenommenen Zylinder 10 über seine gesamte Länge eine Abstützung, die eine aufgrund des Eigengewichtes des Zylinders, insbesondere bei geringem Verhältnis von Durchmesser zu Länge, abfängt bzw. verhindert.

In Fig. 4 ist ein mögliches Anwendungsbeispiel für den Einsatz einer erfindungsgemäßen Lagervorrichtung 1 in Form eines Schleusentores 11 dargestellt. In der Fig. 4 ist ein Hydraulikzylinder 10 zum horizontalen Verfahren des Schleusentores 11 ohne eine entsprechende Lagervorrichtung 1 dargestellt, die Lagervorrichtung 1 würde in jenem Fall den Hydraulikzylinder 10 gegenüber einer möglichen Durchbiegung entlasten. Die kardanische Aufhängung 6 der Lagervorrichtung 1 würde für dieses Ausführungsbeispiel die Stelle der kardanischen Aufhängung 6 des Hydraulikzylinders 10 des Schleusentores 11 vertreten, an welcher der Hydraulikzylinder 10 kardanisch gelenkig mit einer Vertikalstütze 12 des Schleusentores 11 verbunden ist. Die kardanische Aufhängung 6 der Lagervorrichtung 1 bildet dann die einzige feste Aufhängung der Lagervorrichtung 1 an dem Schleusentor 11. Die Lagervorrichtung 1 ist dann gleichermaßen wie ein Waage-Balken gelagert.

Das hier dargestellte Schleusentor 11 kann z.B. ein solches sein, wie es in dem deutschen Gebrauchsmuster 20 2005 018 414 dargestellt ist, dessen Inhaber die Anmelder dieser Gebrauchsmusteranmeldung sind.

Aus der obigen Beschreibung werden noch einmal die Vorteile und Merkmale der erfindungsgemäßen Lagervorrichtung 1 deutlich. Insbesondere verhindert sie ein Durchbiegen von horizontal angeordneten Pneumatik- und/oder Hydraulikzylindern mit einem kleinen Verhältnis zwischen Durchmesser und Baulängen. Dadurch erlaubt sie die geringere Auslegung derartiger Zylinder mit entsprechend verbundenen Kosten und weist zudem die weiteren, oben bereits genannten Vorteile auf.

### Bezugszeichenliste

- 1: Lagervorrichtung
- 2: Lagerwanne
- 3: Auflageboden
- 4: Seitenwand
- 5: Pufferauflage
- 6: kardanische Aufhängung
- 10: Hydraulikzylinder
- 11: Schleusentor
- 12: Vertikalstütze

## Patentansprüche

1. Lagervorrichtung zum Lagern eines horizontal angeordneten Hydraulik- und/oder Pneumatikzylinders (10) in Form einer sich über im wesentlichen die gesamte Länge des Zylinders (10) erstreckenden, in ihrer Breite im wesentlichen der Breite des Zylinders (10) entsprechenden, einen Auflageboden (3) und zwei Seitenwände (4) aufweisenden, biegsteifen Lagerwanne (2), die wenigstens an ihren beiden Längsenden Pufferauflagen (5) zum abgepufferten Auflagern des Zylinders (10) aufweist.

2. Lagervorrichtung nach Anspruch 1, **dadurch gekennzeichnet, dass** die Pufferauflagen (5) aus einem Kunststoff bestehen.

3. Lagervorrichtung nach einem der vorhergehenden Ansprüche, **dadurch gekennzeichnet, dass** die Lagerwanne (2) aus einem Metall, vorzugsweise aus Stahl, gebildet ist.

4. Lagervorrichtung nach einem der vorhergehenden Ansprüche, **dadurch gekennzeichnet, dass** die Lagerwanne (2) in einem in ihrer Längsrichtung gesehen zwischen den beiden Längsenden einen kardanischen Aufhängungspunkt (6) aufweist, an dem der Zylinder (10) in der Lagerwanne (2) einspannbar ist und der kardanisch gelenkig in einer Haltestruktur festlegbar ist.

5. Kombination aus einem horizontal angeordneten Hydraulik- und/oder Pneumatikzylinder (10) und einer Lagervorrichtung (1) nach einem der vorhergehenden Ansprüche.

6. Horizontal verfahrbares Schleusentor, **dadurch gekennzeichnet, dass** es zum Verfahren einen in einer Lagervorrichtung (1) nach einem der Ansprüche 1 bis 4 gelagerten, horizontal angeordneten, vorzugsweise doppelt wirkenden Hydraulik- und/oder Pneumatikzylinder (10) enthält.
